# FASCICULE DE BREVET EUROPEEN

(11) **EP 0 022 026 B1**
(45) Date de publication et mention de la délivrance du brevet: **27.03.1985**
(21) Numéro de dépôt: 80400958.7
(22) Date de dépôt: 26.06.1980
(51) Int. Cl.: G08B 25/00

(54) **Système de transmission d'alarmes**
Alarmübertragungssystem
Alarm transmission system

(30) Priorité: 26.06.1979 FR 7916431
(43) Date de publication de la demande: 07.01.1981
(73) Titulaire: Société Anonyme dite : AGENCE CENTRALE DE SERVICES (ACDS), F-75012 Paris (FR)
(72) Inventeur: Morel, Pierre André A.A., F-94160 Saint-Mandé (FR); Pittavino, Marc Paul Lucien, F-94440 Santeny (FR)
(74) Mandataire: Thévenet, Jean-Bruno

## Description

La présente invention concerne un système de transmission d'alarme, comprenant un ensemble de détection constitué d'une pluralité d'unités de détection autonomes, amovibles portables, équipées de détecteurs capables de délivrer des signaux électriques lorsqu'ils sont excités, et réparties dans un espace divisé en zones; un ensemble de transmission des signaux engendrés par lesdits détecteurs comprenant, incorporés dans chaque unité de détection, des moyens de codage et d'émission d'informations binaires par voie hertzienne en modulation de fréquence, et au moins un récepteur distant des unités de détection, pour recevoir des signaux émis par celles-ci.

On connait de nombreux systèmes destinés à détecter un changement dans l'environnement où se trouve placé un détecteur et à déclencher une alarme en un endroit distinct de l'emplacement du détecteur. De tels systèmes font généralement appel à une transmission d'informations par voie téléphonique. Les signaux émis par les détecteurs lorsque ces derniers sont excités, sont transmis sous forme codée par des lignes téléphoniques reliées à un poste central de surveillance. De tels systèmes, qui sont relativement complexes, ne permettent pas une intervention rapide sur le lieu où une anomalie a été détectée, du fait de la nécessité d'une transmission par voie téléphonique entièrement centralisée. Par ailleurs, des détecteurs doivent être installés à poste fixe.

Il est encore connu d'équiper des détecteurs de moyens d'émission par voie hertzienne pour transmettre une alarme à distance. De tels détecteurs, également montés à poste fixe, ont généralement une très faible portée d'émission et ne peuvent transmettre un signal qu'à un récepteur situé dans le voisinage immédiat du détecteur, sans permettre de centralisation et identification des informations émises en cas de mise en oeuvre de plusieurs détecteurs montés à distance les uns des autres.

On connait encore par le brevet français 2 234 622 et le premier certificat d'addition n° 74 27 456 au brevet français précité un système de télésurveillance dans lequel un poste central, monté dans un véhicule peut être mis successivement en contact avec des postes périphériques fixes munis de moyens d'émission-réception. Un tel système présente toutefois une souplesse limitée par le fait qu'il n'existe qu'un poste central unique capable d'être mis en relation avec les différents postes périphériques et que ces derniers ne peuvent envoyer des informations que lorsqu'ils sont sollicités de façon active, ce qui implique d'ailleurs qu'ils soient eux-mêmes munis de moyens de réception radioélectrique.

On connait en outre divers documents qui seront discutés ci-dessous:
L'article de WIGGER paru dans la revue IEEE Transactions on Industry and general applications, vol. 1GA-4, n° 3, mai/juin 1968 décrit un système de transmission d'alarme à distance par radio. En cas de détection de défaut, une séquence d'alarme de 5mn est émise avec cinq répétitions d'un signal de six secondes comprenant des bits d'adresse et des bits d'information. Les modules de détection et d'émission d'alarme peuvent être alimentés par batterie. La sécurité de transmission est due essentiellement à la redondance de l'émission des signaux (cinq envois successifs du même signal pour chaque émission). Le système est prévu pour transmettre à une station centrale des informations émises à partir d'une pluralité de points inaccessibles ou difficilement accessibles.

Le brevet US-A-3 869 669 montre un système de transmission utilisant un signal différentiel à deux fréquences, mais sans faire aucune référence à un système modulable du genre de celui défini en tête de la présente description.

Le brevet US-A-4 019 139 concerne un système d'alarme classique dans lequel chaque unité portable est réalisée sous la forme d'un ensemble émetteur-récepteur comprend à la fois des moyens d'émission d'un signal radio reliés à des moyens de detection et des moyens de réception. Ainsi, dans le système de ce brevet antérieur, il n'est pas possible de disposer d'une part d'un jeu d'unités de détection portables, autonomes et d'autre part d'un jeu de modules de réception également autonomes, portatifs, indépendants des unités de détection et enfichables dans une unité centrale.

La demande de brevet FR-A-2 410 317 (HOL-ZER) concerne également un système d'alarme utilisant des unités émettrices-réceptrices. Là encore, il n'est pas possible de dissocier la fonction de détection avec émission d'un signal d'alarme et la fonction de réception et il n'est pas prévu de récepteurs portatifs autonomes indépendants des unités de détection.

Les avis V21 et V23 du CCITT publiés par l'Union Internationale des Télécommunications en 1973, concernent des modems normalisés pour usage sur le réseau téléphonique général avec commutation. Chaque avis donne une indication de rapidité de modulation, exprimée en bauds, à partir de laquelle il est aisé d'en déduire la fréquence des informations transmises. Par ailleurs, chaque avis fixe les fréquences moyennes nominales Fₒ et les excursions de fréquence possibles. Il ressort clairement des normes indiquées, et de la tolérance quant à la cadence de transmission, qu'il ne peut y avoir de relation de phase rigoureuse entre un signal binaire transmis et la porteuse.

Les notices de la Société "Télécommunications Radioélectriques et Téléphoniques TRT", département téléinformatique, concernant un modem 300 Bauds Sematrans LS1 311 et un modem 600/ 1200 Bands Sematrons LS1 1211, montrent également que des modems peuvent être construits selon les normes du CCITT sans qu'aucune réserve soit faite quant à leur fiabilité de fonctionnement.

La présente invention vise précisément à remédier aux divers inconvénients précités et à permettre de réaliser un système de surveillance et de transmission d'alarmes particulièrement commode à installer et permettant à la fois de centraliser les informations fournies par les divers détecteurs utilisés et d'assurer la réception d'informations fournies par les détecteurs à partir de points de réception mobiles situés à des distances variables des zones surveillées.

La présente invention vise encore à réaliser un système de surveillance et de transmission d'alarmes entièrement autonome et indépendant de l'infrastructure à surveiller, qui permette une surveillance globale tout en accroissant la sécurité de fonctionnement et la rapidité d'intervention en cas de déclenchement d'alarme.

Ces buts sont atteints grâce à un système de transmission d'alarme du type mentionné au début qui, conformément à l'invention, est caractérisé en ce qu'il comprend, d'une part, une pluralité de modules de réception autonomes, portatifs, équipés chacun de moyens de réception par voie hertzienne et de décodage ainsi que de moyens de signalisation ou d'alarme capables d'être déclenchés lors de la réception de signaux émis par les unités de détection, et, d'autre part, une unité centrale de réception et traitement d'information équipée d'au moins un module de réception, en ce que chaque module de réception se présente sous la forme d'une unité portative enfichable dans l'unité centrale et pouvant interéagir avec celle-ci, et en ce qu'une relation de phase rigoureuse est maintenue en permanence entre la fréquence porteuse et le signal binaire d'information transmis par les moyens de transmission.

Un tel système de télétransmission à récepteurs portatifs constitue un ensemble cohérent d'émission-réception d'alarmes qui est souple et efficace et dont le configuration de base intègre de préférence au moins une surveillance électronique contre l'intrusion.

Un tel système qui par son autonomie, son installation sommaire, sa mobilité et sa transmission en radiofréquence, permet une intervention rapide et temporaire, et autorise un changement de configuration de la protection en un minimum de temps, est adapté pour fonctionner dans des locaux ou ensembles de locaux où la présence d'agents de sécurité est nécessaire, par exemple des entrepôts, sites industriels à bâtiments multiples, zone industrielles, commerciales et pavillonnaires, grands ensembles, tours, musées....

Diverses caractéristiques avantageuses de modes particuliers de réalisation de l'invention sont énoncées ci-dessous:
Les signaux d'information binaires modulés en fréquence comprennent une première fréquence représentant l'état zéro et une deuxième fréquence qui est un multiple entier de la première fréquence et représente l'état un.

Deux signaux correspondant à l'état un émis par deux unités de détection placées dans deux zones de détection différentes sont des multiples entiers de la première fréquence différents l'un de l'autre.

Le signal binaire d'information transmis comprend au moins des éléments représentatifs d'une zone de détection, d'une adresse de poste dans cette zone de détection et d'un type d'alarme déclenchée, ainsi que des éléments de contrôle du signal transmis, notamment de sa parité.

Chaque unité de détection comprend au moins un détecteur volumétrique d'intrusion à effet Doppler.

Chaque unité de détection comprend au moins un détecteur d'intrusion périmétrique.

Chaque unité de détection comprend au moins un détecteur d'incendie.

Chaque unité de détection comprend des moyens de verrouillage ou de temporisation de la mise en service de cette unité.

Chaque module de réception est équipé de moyens de sélection de zones de détection pour n'être sensible qu'aux signaux émis par des unités de détection situés dans des zones bien déterminées.

Chaque module de réception est équipé de moyens d'acquittement pour arrêter l'affichage ou le signal d'alarme déclenchés.

Tous les éléments de commande, d'affichage et d'antenne de réception d'un module de réception sont situés sur une face unique protégée par un rebord latérale et équipée d'une poignée de préhension.

L'unité centrale comprend une imprimante pour l'inscription des informations reçues par au moins un module de réception enfiché dans l'unité, et des moyens de gestion des informations reçues.

Les caractéristiques et avantages de l'invention apparaîtront mieux à la lecture de la description qui fait suite d'un mode particulier de réalisation de l'invention, donné uniquement à titre d'exemple non limitatif, en référence aux dessins annexés sur lesquels:
- La figure 1, est une vue schématique de l'ensemble du système de transmission d'alarme selon l'invention,
- la figure 2 est un schéma-bloc d'une unité de détection du système de transmission selon l'invention,
- la figure 3 est un schéma-bloc d'un module de réception du système de transmission selon l'invention,
- la figure 4 est un schéma-bloc d'une unité centrale de réception et traitement du système de transmission selon l'invention,
- la figure 5 est une vue de la face avant d'un module de réception selon l'invention,
- la figure 6 représente le schéma détaillé d'une partie de l'unité de détection de la figure 2,
- la figure 7 représente le schéma détaillé d'une partie du module de réception de la figure 3,
- les figures 8 et 9 représentent des diagrammes des temps de signaux correspondant à des points des circuits des figures 6 et 7 respectivement.

On voit sur la figure 1 une représentation schématique d'un système de surveillance et de télétransmission d'alarmes à récepteurs portatifs conforme à l'invention.

Des unités portables de détection 11, 12, 13 équipées d'une alimentation autonome et rechargeable sont entièrement amovibles et peuvent être installées en des endroits choisis d'une ou plusieurs zones à surveiller. Chaque unité de détection 11, 12, 13 est équipée de détecteurs et d'un codeur-émetteur capable d'émettre en radiofréquence un message codé indiquant la nature et le lieu d'émission de l'alarme, lorsqu'un détecteur est excité par une perturbation à laquelle il est sensible.

Des modules de réception 21, 22, 23, portatifs et autonomes reçoivent et visualisent les signaux émis par les unités de détection 11, 12, 13. Certains modules de réception peuvent être sélectifs et ne réagir qu'à des signaux d'information émis à partir de zones déterminées. Ainsi, que la figure 1, le module de réception 23 n'est sensible qu'aux signaux émis par les unités de détection 12, 13, tandis que les modules de réception 21, 22 sont sensibles aux signaux émis par les unités de détection 11, 12, 13.

Les modules de réception 21, 23 de la figure 1 sont mobiles et destinés à être portés par des agents de sécurité intinérants tandis que le module de réception 22, qui peut être tout à fait identique aux modules 21 et 23, est enfiché dans une unité centrale de traitement 30 destinée à contrôler et centraliser l'ensemble des informations émises par les unités de détection 11, 12, 13. L'unité centrale de traitement 30 peut elle-même être fixe ou mobile suivant le site à surveiller. Ainsi, dans le cas de bâtiments ou ensembles de bâtiments de surface au sol permettant des interventions suffisamment rapides pour un agent de sécurité à pied, l'unité centrale peut être fixe. Dans le cas de zones industrielles, elle peut être mobile et installée dans un véhicule d'intervention.

Le système de télétransmission d'alarmes de la figure 1 peut naturellement comporter un nombre variable d'unités de détection 11,12,13 ainsi que des modules de réception 21, 22, 23. Le système est toutefois particulièrement adapté pour fonctionner avec un grand nombre d'unités de détection disposées en des points fixes et un petit nombre de modules de réception mobiles portés par des agents de surveillance. En effet, la présence d'une unité centrale de contrôle 30, et de modules de réception 21, 23 capables de circuler et passer successivement dans le champ d'action des diverses unités de détection 11,12,13 permet d'assurer un contrôle quasi permanent du bon fonctionnement des divers dispositifs tout en autorisant une intervention rapide sur le lieu d'un déclenchement d'alarme non autorisé, comme cela sera expliqué plus en détail plus loin. L'entière amovibilité des divers composants du système permet en outre une installation rapide du système de surveillance, qui peut être par exemple retiré dans la journée et mis en place la nuit avec des configurations renouvelées.

D'une manière générale, le système selon l'invention est adapté à la surveillance d'une site divisé en zones, chaque zone étant elle-même divisée en un certain nombre de points associés chacun à une unité de détection capable d'émettre un certain nombre d'informations.

A titre d'exemple, un système de surveillance conforme à l'invention peut assurer la centralisation par voie hertzienne de 2560 informations issues de 640 points répartis dans huit zones de 80 points chacune. Chaque module de réception, qui peut d'ailleurs être rendu sélectif pour ne prendre en compte que les informations provenant de certaines zones, est ainsi capable d'afficher quatre informations de nature différente en provenance de l'un quelconque des points des zones de site à surveiller prises en compte.

La figure 2 représente schématiquement les divers constituants d'une unité de détection telle que 11, 12 ou 13.

Un ensemble 110 de détecteurs tels que 111, 112 permet la production de signaux électriques en réponse à des perturbations de natures différentes. Ainsi, le détecteur 111 est avantageusement un détecteur volumétrique d'intrusion incluant un radar hyperfréquence capable de détecteur un mouvement effectué dans son lobe de rayonnement. Le détecteur 112 peut être un détecteur d'intrusion périmétrique constitué par un contact à ouverture, un détecteur sismique, ou bien encore une boucle de détection d'incendie. Divers types de détecteurs 111, 112 peuvent ainsi être incorporés dans l'unité de détection 11 en fonction des applications envisagées.

L'ensemble 140 de la figure 2 désigne un bloc d'alimentation en courant de l'unité de détection. Le bloc 140 comprend une alimentation stabilisée 141 équipée d'un batterie autonome, mais peut naturellement être également raccordée à un réseau d'alimentation.

L'ensemble 160 de la figure 2 représente des moyens de télécommande et de contrôle de la mise en service temporisée et de la mise hors service de certains au moins des détecteurs 111, 112.

L'ensemble 120 de la figure 2 correspond aux divers circuits électroniques de codage nécessaires pour prendre en compte les informations fournies à partir des ensembles 110, 160 et permettre une émission d'un message codé binaire par l'émetteur 150.

Le circuit 125 reçoit diverses informations émises par les ensembles 110, 160, par exemple un signal émis par un détecteur volumétrique d'intrusion 111, un signal émis par un détecteur d'incendie 112, des informations de mise en ou hors service émises par l'unité 160. Ces informations sont stockées dans les mémoires 121 à 124 et gérées par le circuit 126 qui hiérarchise les informations en cas de simultanéité, le circuit 126 étant lui-même relié au circuit de codage d'alarme 127 qui assure le codage de la nature des informations fournies par le circuit 126, et au circuit 129 destiné à engendrer un message série prenant en compte les informations codées par le circuit 127 et l'adresse fournie par le circuit 128 et correspondant aux coordonnées du point surveillé par l'unité de détection. Le circuit 130 assure un codage FSK du message à transmettre et est relié par l'intermédiaire d'un filtre passe-bas 131 à un émetteur radiofréquence 152 muni d'une antenne 151 et effectuant une émission en modulation de fréquence dans une bande UHF ou VHF.

Les messages émis par les unités de détection 111, 112, 113 sont captés par au moins un module de réception 22 disposé dans l'unité centrale 30 et par un ou plusieurs modules de réception portatifs mobiles tels que 21 ou 23.

La figure 3 représente le schéma fonctionnel d'un module de réception portatif et enfichable dans l'unité centrale de traitement 30.

L'étage 250 de réception des messages modulés en fréquence comprend un récepteur radiofréquence 252 classique muni d'une antenne 251. L'unité logique de traitement comprend un circuit démodulateur FSK 230 pour assurer le décodage FSK du message BF reçu et fournir un message codé binaire BS au circuit 231 de conversion série-parallèle, qui assure une première identification et est relié à une mémoire 221 ainsi qu'à un circuit 229 de seconde identification qui permet la réception et la prise en compte d'un second message lorsqu'une première série d'informations est déjà en visualisation. Un signal de verrouillage peut être transmis par le circuit 229 au convertisseur 231 par la ligne 2290.

Un circuit logique de commande 226 assure la gestion du transfert des informations entre la mémoire 221, les circuits 229,231 et un circuit de 'décodage 227 qui commande l'affichage des informations reçues.

Le circuit d'interface 211 assure l'alimentation en courant des voyants 213 à 216 pour réaliser la visualisation de la nature des alarmes déclenchées et émises par les unités de détection 11, 12, 13 et captées par le module de réception. Un avertisseur sonore 212 est également commandé par le circuit 211 pour signaler toute réception d'un signal d'alarme par le module de réception. Un bouton poussoir 260 également relié au circuit 211 permet de réaliser un acquittement de l'alarme qui a été visualisé, c'est-à-dire de réaliser l'arrêt de la visualisation de l'alarme en indiquant que le signal visualisé a bien été pris en compte par l'utilisateur. Un deuxième circuit d'interface 217 assure l'affichage sur le tableau 218 de l'adresse du point et de la zone correspondant à l'unité de détection qui a émis un message capté par le module de réception.

Le circuit 240 d'alimentation comprend de façon classique des circuits 241 de stabilisation et de contrôle de l'alimentation par batterie, ainsi qu'éventuellement un circuit logique 242 alimentant un voyant 243 de contrôle de la charge de la batterie mis en service lorsque le module de réception est utilisé à poste fixe et est enfiché dans l'unité centrale de commande 30.

La figure 4 représente le schéma-bloc d'un exemple d'unité centrale de commande 30 pouvant être utilisée en combinaison avec les unités de détection portables 11, 12, 13 et les modules de réception portatifs 21, 22, 23 pour constituer un système de surveillance centralisé complet.

L'unité centrale de commande 30 comprend au moins un module de réception tel que 22 capable de recevoir toute information émise par l'une quelconque des unités de détection 11, 12, 13, du système. Le module de réception 22 assure ainsi la visualisation de tout message reçu et permet en outre l'enregistrement de chaque message sur imprimante 32 commandée par l'intermédiaire des circuits logiques de traitement 31 de l'unité centrale 30. L'unité centrale peut naturellement être équipée de récepteurs propres distincts des modules de réception tels que 22 ou 21.

D'une manière générale, l'unité centrale 30 assure la réception de tous les messages émis par les unités de détection, pouvant correspondre notamment soit à une mise en service, soit à un déclenchement d'alarme, soit à une mise hors service. L'unité centrale peut encore fonctionner de façon automatique en cosignant et en datant toutes les informations reçues. Enfin, l'unité centrale assure avantageusement la recharge des batteries des modules de réception portatifs enfichables capables de fonctionner soit de façon fixe en combinaison avec l'unité centrale, soit de manière autonome et mobile lorsqu'ils sont portés par des utilisateurs se déplaçant.

La forme même des modules de réception tels que 21, qui apparait sur la figure 5, est adaptée à la double fonction des modules: fonctionnement à poste fixe, fonctionnement autonome. Les divers éléments de visualisation, de signalisation ou de commande tels que bouton de marche- arrêt 64, indicateur de fonctionnement 65, indicateur de zones mise en service 66, voyants d'affichage de la nature des informations reçues 213 à 216, tableau d'affichage 218 de l'adresse du point d'émission d'un message, bouton poussoir d'acquittement 260, témoin de charge 243, avertisseur sonore 212, antenne 251, sont tous groupés sur une face unique 61 du module 21 encastrable et portatif. Un rebord périphérique extérieur 62 assure une protection des éléments de signalisation ou commande disposés sur la face 61 et une poignée 63 facilite la préhension du module encastrable 21.

On remarquera que la triple association d'unités de détection-émission transportables mais fonctionnant à poste fixe, de modules de réception portatifs mobiles et d'au moins un module de réception centralisateur coopérant entre eux permet de combiner et de renforcer les avantages d'une surveillance par détecteurs localisés et d'une surveillance humaine sous forme de rondes, tout en réduisant le personnel nécessaire, augmentant l'efficacité de la surveillance et améliorant la souplesse de mise en oeuvre des divers éléments constitutifs de l'installation. En effet, la présence d'unités de détection portables et autonomes permet des localisations diverses et facilement modifiables à l'intérieur du site à surveiller; la disponibilité de modules de réception portatifs autonomes permet une surveillance directe du bon fonctionnement des unités de détection, par l'agent de surveillance qui, au cours d'une ronde doit, par sa présence successive auprès de chaque unité de détection équipée d'un détecteur d'intrusion, déclencher le fonctionnement de chacune de ces unités et recevoir un message correspondant à la détection de sa présence; et le module de réception centralisateur permet de vérifier le bond déclenchement successif des différentes unités de détection testées dans un ordre prédéterminé par le porteur d'un module de réception portatif. Enfin, par sa sensibilité aux messages émis par un ensemble d'unités de détection, et sa capacité d'identifier rapidement l'origine du message un module de réception portatif permet une intervention rapide en cas de déclenchement d'alarme non prédéterminée.

Selon une caractéristique particulière du système selon l'invention, qui sera décrite en référence aux figures 6 à 9, la sécurité de la transmission des messages entre unités de détection et modules de réception est améliorée, et l'insensibilité aux fausses alarmes est augmentée, du fait qu'il existe une relation de phase rigoureuse entre la fréquence porteuse BF utilisée pour transmettre les messages et le signal d'information binaire constitué par une succession d'éléments de même durée comprenant par exemple soit une fréquence de 400 Hz pour représenter un état zéro, soit une fréquence multiple de 400 Hz, qui peut dépendre de la zone de détection, par exemple 2000 au 1600 Hz, pour représenter un état un. Afin de réduire la sensibilité aux parasites, il est ainsi mis en oeuvre un système de modulation FSK dans lequel une horloge unique est prise en compte pour réaliser une synchronisation des fréquences définissant le signal d'information.

On se référera maintenant à la figure 6, qui correspond à un exemple de réalisation d'une partie des circuits de la figure 2, c'est à dire montre des circuits incorporés dans une unité de détection pour élaborer un message codé binaire et permettre son émission.

Des commutateurs rotatifs 301, 302, 303 permettant d'afficher dans l'unité de détection des nombres représentatifs d'un numéro de zone (commutateur 303) et d'une adresse pour identifier le point où l'unité de détection est située à l'intérieur de ladite zone (commutateurs 301 et 302 qui, dans l'exemple représenté permettent d'afficher un nombre ayant 7 bis sous forme binaire).

Un multiplexeur 304, 305 de deux fois huit bits est connecté à la suite des commutateurs 301,302 pour permettre l'élaboration d'une message binaire série.

Le message binaire qui doit être transmis est, dans l'exemple considéré, de la forme représentée sur la figure 8. La partie significative du message, qui est élaborée par le multiplexeur 304, 305 comprend un bit Z₂ correspondant à une indication de zone, des bits D₂, D" Dₒ correspondant à un chiffre des dizaines dans l'adresse d'identification du point d'émission, des bits U₃, U₂, Uᵢ, Uₒ correspondant à un chiffre des unités dans l'adresse d'identification du point d'émission, et deux bits Aᵢ, Aₒ correspondant à une indication de nature d'alarme déclenchée. La partie de message binaire émis et effectivement décodé DEC comprend en outre un bit de parité P, élaboré dans le circuit 306 auquel sont appliqués les différents bits précédemment cités. Le message DEC comprend en outre, des bits de structure, à savoir dans le cas de la figure 8, un premier bit "1", suivi de trois bits "0", disposés en tête du message transmis et effectivement décode DEC, et un bit "1" placé à la suite du bit de parité, à la fin du message effectivement décodé DEC, qui comprend ainsi 16 bits. Le message binaire MB est émis pendant le temps ou la commande d'émetteur CE est à l'état "1", c'est à dire dans l'exemple considéré, pendant 400 ms. Les premiers bits du message binaire MB, qui précèdent la partie qui sera effectivement décodée DEC comprennent des bits de valeur aléatoire et incluent un bit SY de synchronisation.

En sortie du multiplexeur 304, 305, les quatre premiers bits de structure de la partie DEC du message codé binaire MB sont ajoutés aux bits significatifs du message, au niveau de la porte NON ET 307 pour former le signal binaire G qui constitue un message binaire série complet.

Afin de renforcer la probabilité de bonne réception du message émis, ce dernier est engendré successivement plusieurs fois dans un intervalle de temps prédéterminé T_{K}. Par exemple, le message codé MB peut être engendré trois fois de suite en 10 secondes. C'est le compteur 308 (figure 6), qui effectue le séquencement et commande l'apparition de l'ordre de commande d'émetteur pendant lequel la sortie du multiplexeur 304, 305 sera associée aux bits de structure pour former le message binaire MB. A la fin du temps prédéterminé T_{K}, l'horloge est bloquée par le signal de sortie E, qui produit un signal de fin d'émission FE, et il se produit un effacement de la demande de transmission, grâce au signal appliqué sur l'entrée de l'horloge C_{K} du compteur 308. S'il apparait ensuite de nouveau une alarme, un signal complémentaire APAL égal à zéro est présent sur une entrée de la porte NON OU 313, un signal est alors appliqué sur l'entrée de remise à zéro du compteur 308 et le séquencement recommence alors pour permettre l'émission d'un message binaire le nombre de fois prédéterminé pendant ce temps T_{K}. On notera ainsi que l'horloge ne fonctionne que pendant l'émission faisant suite à un déclenchement d'alarme ou à une manoeuvre manuelle par l'entrée C E C "commande d'émission continue". Cette dernière entrée permet d'effectuer des tests en opérant un verrouillage de l'émission du message avec une fréquence haute (par exemple 1600 Hz) correspondant à une valeur de bit égale à "1 " et permet de contrôler la fréquence de l'horloge interne ainsi que la haute fréquence servant au transport du message émis.

Le circuit 310 est constitué par un circuit PLL, c'est à dire une boucle à phase asservie, destiné à permettre de réaliser une modulation FSK, c'est à dire à permettre de produire un signal comprenant une porteuse dont la fréquence peut correspondre soit à une fréquence inférieure prédéterminée correspondant à un état binaire "zéro", soit à une fréquence supérieure prédéterminée correspondant à un état binaire "un".

Dans le cas du circuit de la figure 6, la fréquence supérieure présente la particularité d'être une fréquence harmonique de la fréquence inférieure. En outre, il est réalisé un verrouillage de la phase d'une fréquence harmonique représentant l'état binaire "1" et de la phase de la fréquence représentant l'état binaire "0" (qui vaut 400 Hz dans l'exemple décrit). Par suite, dans le signal basse fréquence émis par le circuit de sortie 311, il n'existe pas de discontinuité lors du passage entre deux fréquences (voir la forme du signal TP₃ sur la figure 9).

Ainsi, contrairement au cas du fonctionnement classique d'un circuit PLL assurant une modulation FSK, le circuit 310 n'est pas commandé directement par le signal binaire G formé, mais ce signal binaire G est appliqué au circuit d'aiguillage de sortie 311, auquel sont appliqués par ailleurs, d'une part un signal à fréquence basse de référence (400 Hz) engendré pour représenter un étant binaire "1", d'autre part, un signal F dont la fréquence est un multiple entier de la fréquence de référence (par exemple 1600, 2000, 2400 ou 2800 Hz) et correspond à un niveau "1". Le diviseur programmable 309 qui est associé au commutateur 303 et au circuit PLL 310 permet la formation de la fréquence harmonique de la fréquence de référence (400 Hz), avec une valeur fonction des valeurs des bits de Zₒ, Z, affichés par le commutateur 303. Ainsi, il est notamment possible de fournir quatre valeurs de fréquences harmoniques hautes (1600, 2000, 2400 et 2800 Hz) différentes correspondant chacune à une zone prédéterminée. La valeur de la fréquence haute dependra de l'affichage réalisé au départ dans le commutateur 303. On peut ainsi obtenir à partir de la valeur de la fréquence haute du signal BF engendré en sortie, une indication relative à la zone dans laquelle se trouve le bloc émetteur. Naturellement, l'indication relative à la zone de référence peut également être incluse de façon classique dans le message binaire comprenant l'adresse codée D₂, Dᵢ, Dₒ, U₃, U₂, Uᵢ, Uₒ de la localisation de l'émetteur dans une zone, plutôt que d'être portée par le système multifréquences.

L'oscillation de fréquence basse (400 Hz) sert de référence de phase pour le circuit 310, et par la comparaison entre l'oscillation de fréquence basse et l'harmonique produite par le circuit 309, permet d'effectuer un verrouillage en phase de la fréquence haute (par exemple 1600 Hz) et de la fréquence basse (400 Hz).

D'une manière générale, selon la présente invention, le codage du signal BF entre deux fréquences est effectué dans le circuit d'aiguillage 311, auquel sont appliqués le signal de fréquence de référence (400 Hz) sur l'entrée 9 et le signal de fréquence haute (par exemple 1600 Hz) sur l'entrée 6, sans qu'apparaisse de discontinuité lorsque le passage d'une fréquence à l'autre est commandé par le signal binaire G. Pour tout le circuit de la figure 6, l'élaboration de la fréquence de référence (400 Hz) et le reste du séquencement sont effectués à partir d'une horloge unique 312 qui délivre des impulsions de période 1,25 ms) au compteur/diviseur 308, de manière à permettre un contrôle approfondi du message émis.

Il est à remarquer que sur le schéma de la figure 6, les liaisons entre les bornes TP₄ et TP_{S}, pour la commande HF et entre les bornes TP₆ et TP₇, pour la commande de fréquence de référence (400 Hz), ne sont réalisées que pour effectuer des tests et ne participent pas au fonctionnement normal du circuit.

Comme on peut le voir sur la figure 9 (signal TP₃), le signal BF émis par une unité de détection et capté par un module de réception comprend une succession d'éléments binaires de durée fixe (20ms dans l'exemple considéré) qui comprenent une oscillation de 400 Hz (niveau "0") ou multiple de 400 Hz (niveau "1"), Compte tenu de l'absence de discontinuité lors du passage d'un élément binaire à un autre, le signal BF présente un front montant pour chaque changement d'état binaire. A l'intérieur de chaque élément binaire, compte tenu de la fréquence de référence choisie (fₒ = 400 Hz), il doit exister un front montant toutes les périodes de temps soit toutes les 2,5 ms. En fonction de cela, on pourra, à la réception effectuer une mesure de fréquence toutes les 2,5 ms. Dans ce cas, s'il n'est pas décelé dans les huit contrôlés de fréquence qui sont effectués par élément binaire et pour les seize éléments binaires d'un message un nombre prédéterminé de fronts descendants, un signal d'effacement indiquant une mauvaise identification de signal produira l'effacement du contenu du registre de conversion série-parallèle contenu dans le circuit 231 du récepteur (figure 3).

De la sorte les circuits du récepteur pourront assurer un contrôle continu des fréquences présentes dans le message, éliminant ainsi tout risque de déclenchement sur des signaux parasites non issus du système d'émission.

On décrira maintenant un exemple de circuit de décodage inclus dans un module de réception pour exploiter un signal BF reçu, du type élaboré par le circuit de la figure 6, lequel circuit de décodage correspond au circuit 230 de la figure 3.

Sur la figure 7, les éléments 401 sont des éléments de remise en forme pour produire sur la borne TP₃ un signal BF conforme au signal émis, c'est à dire formé d'éléments binaires successifs de période prédéterminée (20 ms dans l'exemple considéré), chaque élément binaire comprenant une oscillation à une fréquence de référence (fₒ = 400 Hz) ou à une fréquence multiple de fo (par exemple 1600 Hz), les oscillations des différents éléments binaires successifs étant en phase les unes avec les autres, et une message signif- catif comprenant 16 éléments binaires dans l'exemple considéré.

Le signal TP₃ reçu et remis en forme est appliqué à un circuit monostable 402 présentant une période de récurrence un peu inférieure à (soit 2,5 ms pour l'exemple considéré). Le circuit monostable 402 déclenche ainsi sur un front montant et retombe un peu avant un front montant et régénère un signal d'horloge TP₁ répétitif indépendamment de la fréquence du signal TP₃.

Le signal TP₁ formé (figure 9) constitue une fenêtre de mesure pour la mesure de la fréquence reçue dans le signal TP₃. Ainsi, le compteur 403 peut compter les fronts descendents à l'intérieur de chaque fenêtre et en fonction du nombre (dans l'exemple considéré, 1, 4, 5, 6 ou 7) qui correspond aux fréquences 400, 1600, 2000, 2400 ou 2800 Hz, les éléments binaires correspondant au niveau "1" (lorsque le nombre de fronts descendants est supérieur à 1) sont détectés et les bits Zₒ, Zₗ), relatifs à une adresse de zone sont régénérés, en fonction du nombre de fronts descendants supérieur à 1 (pour le cas où l'indication de l'adresse de zone est transmise par le biais de fréquences de niveau haut de valeurs différentes).

Le circuit 407 correspond à un circuit de décodage binaire-décimal. Lorsqu'un comptage est terminé par le compteur 402, si le compte correspond à l'une des fréquences valides, il ne se passe rien, si non, la porte NON-OU 408 permet la production d'un signal d'effacement Ef qui efface le contenu du registre à décalage de conversion série-parallèle du message binaire série BS. Ce registre à décalage série-parallèle, contenu dans le circuit 231 de la figure 3 présente une structure classique et n'a pas à être décrit de façon plus détaillée.

Le circuit diviseur 406 permet, à partir du signal TP₁, de régénérer un signal d'horloge à la fréquence des éléments binaires (50 Hz) dans le décodeur.

La porte NON OU 409 du circuit de la figure 7 est prévue pour recevoir sur ses entrées VAL et EFEX respectivement le complément à 1 d'un signal de validation et un signal d'effacement extérieur.

La figure 9 représente le diagramme de fonctionnement du circuit de la figure 7 et montre la forme des signaux en différents points de ce circuit, notamment la forme du signal d'entrée remis en forme dans l'étage d'entrée 401 pour constituer le signal TP₃, la fenêtre de mesure TP₁, formée par le circuit monostable 402 à partir du signal BF modulé en fréquence TP₃, la forme des signaux aux diverses bornes du circuit 403, la forme du signal binaire série BS reconstitué à la sortie de la bascule "D" 405, la forme des signaux Zₒ, Z₁ indiquant une adresse de zone reconstitués à la sortie des bascules "D" 404, mais qui, selon une variante de réalisation ne faisant appel qu'à une fréquence haute et une fréquence de référence pour la modulation du signal TP₃ pourraient être inclus dans le signal binaire série BS, la forme du signal d'effacement Ef, et la forme du signal d'horloge CK, rythmant le signal binaire série.

Les divers circuits de la figure 3 autres que les divers éléments de décodage et de régénération du signal binaire série et des signaux d'horloge peuvent être réalisés de façon classique et ne seront pas décrits de façon plus détaillée.

Bien entendu, diverses modifications et adjonctions peuvent être apportées par l'homme de l'art aux dispositifs qui viennent d'être décrits, uniquement à titre d'exemples non limitatifs, sans sortir du cadre de protection défini par les revendications annexées.

## Revendications

1. Système de transmission d'alarme, comprenant un ensemble de détection constitué d'une pluralité d'unités de détection autonomes, amovibles portables, équipées de détecteurs capables de délivrer des signaux électriques lorsqu'ils sont excités, et réparties dans un espace divisé en zones; un ensemble de transmission des signaux engendrés par lesdits détecteurs comprenant, incorporés dans chaque unité de détection, des moyens de codage et d'émission d'informations binaires par voie hertzienne en modulation de fréquence, et au moins un récepteur distant des unités de détection, pour recevoir des signaux émis par celles-ci, système caractérisé en ce qu'il comprend, d'une part, une pluralité de modules de réception autonomes, portatifs (21, 22, 23), équipés chacun de moyens de réception par voie hertzienne et de décodage ainsi que de moyens de signalisation ou d'alarme capables d'être déclenchés lors de la réception de signaux émis par les unités de détection (11,12,13), et, d'autre part, une unité centrale (30) de réception et traitement d'information équipée d'au moins un module de réception (22), en ce que chaque module de réception (21, 22, 23) se présente sous la forme d'une unité portative enfichable dans l'unité centrale (30) et pouvant interéagir avec celle-ci, et en ce qu'une relation de phase rigoureuse est maintenue en permanence entre la fréquence porteuse et le signal binaire d'information transmis par les moyens de transmission.

2. Système de transmission selon la revendication 1, caractérisé en ce que les signaux d'information binaires modulés en fréquence comprennent une première fréquence représentant l'état zéro et une deuxième fréquence qui est un multiple entier de la première fréquence et représente l'état un.

3. Système de transmission selon la revendication 2, caractérisé en ce que deux signaux correspondant à l'état un émis par deux unités de détection placées dans deux zones de détection différentes sont des multiples entiers de la première fréquence différents l'un de l'autre.

4. Système de transmission selon l'une quelconque des revendications 1 à 3, caractérisé en ce que le signal binaire d'information transmis comprend au moins des éléments représentatifs d'une zone de détection, d'une adresse de poste dans cette zone de détection et d'un type d'alarme déclenchée, ainsi que des éléments de contrôle du signal transmis, notamment de sa parité.

5. Système de transmission selon l'une quelconque des revendications 1 à 4, caractérisé en ce que chaque unité de détection (11, 12, 13) comprend au moins un détecteur volumétrique d'intrusion à effet Doppler (111).

6. Système de transmission selon l'une quelconque des revendications 1 à 5, caractérisé en ce que chaque unité de détection (11, 12, 13) comprend au moins un détecteur d'intrusion périmétrique (112).

7. Système de transmission selon l'une quelconque des revendications 1 à 6, caractérisé en ce que chaque unité de détection (11, 12, 13) comprend au moins un détecteur d'incendie (112).

8. Système de transmission selon l'une quelconque des revendications 1 à 7, caractérisé en ce que chaque unité de détection (11, 12, 13) comprend des moyens (160) de verrouillage ou de temporisation de la mise en service de cette unité.

9. Système de transmission selon l'une quelconque des revendications 1 à 8, caractérisé en ce que chaque module de réception est équipé de moyens de sélection de zones de détection pour n'être sensible qu'aux signaux émis par des unités de détection situées dans des zones bien déterminées.

10. Système de transmission selon l'une quelconque des revendications 1 à 9, caractérisé en ce que chaque module de réception est équipé de moyens d'acquittement (260) pour arrêter l'affichage ou le signal d'alarme déclenchés.

11. Système de transmission selon l'une quelconque des revendications 1 à 10, caractérisé en ce que tous les éléments de commande (64, 260), d'affichage (65, 66, 213 à 216, 218, 243) et d'antenne de réception (251) d'un module de réception (21, 22, 23) sont situés sur une face unique (61) protégée par un rebord latéral (62) et équipée d'une poignée de préhension (63).

12. Système de transmission selon l'une quelconque des revendications 1 à 11, caractérisé en ce que l'unité centrale (30) comprend une imprimante (32) pour l'inscription des informations reçues par au moins un module de réception (22) enfiché dans l'unité, et des moyens (31) de gestion des informations reçues.

## Patentansprüche

1. Alarmübertragungssystem, mit einer Detektionsgruppe, bestehend aus einer Mahrzahl von autonomen, transportablen Detektionseinheiten, die mit Detektoren, welche - wenn sie angeregt werden - elektrische Signale abgeben können, ausgestattet und in einem in Zonen unterteilten Raum verteilt sind; mit einer Übertragungsgruppe zum Übertragen der von den Detektoren erzeugten Signale, welche, in jeder Detektionseinheit eingebaut, Mittel zum Codieren und Entsenden von binären Informationen über Funk durch Frequenzmodulation und mindestens einen von den Detektionseinheiten entfernten Empfänger zum Empfangen der von diesen abgegebenen Signale umfaßt, welches System dadurch gekennzeichnet ist, daß es einerseits eine Mehrzahl von autonomen, tragbaren Empfangsmodulen (21, 22, 23), die jeweils mit Mitteln zum Funkempfang und zum Decodieren sowie mit beim Empfang von durch die Detektionseinheiten (11, 12, 13) entsendeten Signalen auslösbaren Signal-oder Alarmmitteln ausgestattet sind, und anderseits eine zentrale Empfangs- und Informationsaufbereitungseinheit (30), die mit mindestens einem Empfangsmodul (22) ausgestattet ist, umfaßt, daß jeder Empfangsmodul (21, 22, 23) in Form einer in die zentrale Einheit (30) einsteckbaren und mit dieser in Wechselwirkung tretfähigen tragbaren Einheit vorliegt und daß eine exakte Phasenbeziehung zwischen der Trägerfrequenz und dem von den Übertragungsmitteln entsendeten binären Informationssignal ständig eingehalten ist.

2. Übertragungssystem nach Anspruch 1, dadurch gekennzeichnet, daß die frequenzmodulierten binären Informationssignale eine erste, für den Nullzustand stehende Frequenz und eine zweite Frequenz umfassen, welche ein ganzes Vielfaches der ersten Frequenz ist und für den Einszustand steht.

3. Übertragungssystem nach Anspruch 2, dadurch gekennzeichnet, daß zwei dem Einszustand entsprechende und von zwei in zwei unterschiedlichen Detektionszonen angeordneten Detektionseinheiten entsendete Signale ganze Vielfache der ersten Frequenz sind, die voneinander unterschiedliche sind.

4. Übertragungssystem nach einem der Ansprüche 1 bis 3, dadurch gekennzeichnnet, daß das entsendete binäre Informationssignal zumindest für eine Detektionszone, für einen Aufstellungsort in dieser Detektionszone und für einen ausgelösten Alarmtyp stehende Elemente sowie Elemente zur Kontrolle des Übertragungssignals, insbesondere seiner Parität, umfaßt.

5. Übertragungssystem nach einem der Ansprüche 1 bis 4, dadurch gekennzeichnet, daß jede Detektionseinheit (11, 12, 13) mindestens einen volumetrischen Aufschaltdetektor mit Doppler-Effekt (111) umfaßt.

6. Übertragungssystem nach einem der Ansprüche 1 bis 5, dadurch gekennzeichnet, daß jede Detektionseinheit (11, 12, 13) mindestens einen peripheren Aufschaltdetektor (112) umfaßt.

7. Übertragungssystem nach einem der Ansprüche 1 bis 6, dadurch gekennzeichnet, daß jede Detektionseinheit (11, 12, 13) mindestens einen Branddetektor (112) umfaßt.

8. Übertragungssystem nach einem der Ansprüche 1 bis 7, dadurch gekennzeichnet, daß jede Detektionseinheit (11, 12, 13) Blockierungs-oder Verzögerungsmittel (160) zum Inbetriebsetzen dieser Einheit umfaßt.

9. Übertragungssystem nach einem der Ansprüche 1 bis 8, dadurch gekennzeichnet, daß jeder Empfangsmodul mit Detektionszonen-Selektionsmitteln ausgestattet ist, damit er nur für die Signale empfindlich ist, die von den in den richtig bestimmten Zonen befindlichen Detektionseinheiten abgegeben werden.

10. Übertragungssystem nach einem der Ansprüche 1 bis 9, dadurch gekennzeichnet, daß jeder Empfangsmodul mit Tilgungsmitteln (260) zum Stoppen der ausgelösten Anzeige bzw. des ausgelösten Alarmsignals ausgestattet ist.

11. Übertragungssystem nach einem der Ansprüche 1 bis 10, dadurch gekennzeichnet, daß sämtliche Elemente der Steuerung (64, 260), der Anzeige (65, 66, 213 bis 216, 218, 243) und der Empfangsantenne (251) eines Empfangsmoduls (21, 22, 23) auf einer einzigen Fläche (61), die durch einen seitlichen Bord (62) geschützt und mit einem Haltegriff (63) versehend ist, angeordnet sind.

12. Übertragungssystem nach einem der Ansprüche 1 bis 11, dadurch gekennzeichnet, daß die zentrale Einheit (30) einen Drucker (32) zum Niederschreiben der von mindestens einem in die Einheit eingesteckten Empfangsmodul (22) empfangenen Informationen und Mitteln (31) zum Verarbeiten der empfangenen Informationen umfaßt.

## Claims

1. An alarm transmission system, comprising a detection assembly constituted by a plurality of removable and portable autonomous detection unit, equipped with detector capable when activated of generating electrical signals, and distributed in a space divided into zones, an assembly for transmitting the signals generated by said detectors, comprising, in each detection unit, means for coding and radio-transmitting binary information which is frequency modulated; and at least receiving means remote from said detection units for receiving the signals transmitted by said detection units, characterized in that it comprises, on the one hand, a plurality of removable and portable autonomous receiving modules (21, 22, 23), each equipped with means for decoding and radio-receiving as well as signalling or warning means capable of being activated upon receipt of the signals sent by the detection units (11, 12, 13) and on the other hand a central information- receiving and processing unit (30) equipped with at least one such receiving module (21, 22, 23), in that each receiving module (21, 22, 23) is in the form of a portable unit capable of being plugged into said central unit (30) for interaction therewith, and in that a strict phase relationship is permanently maintained between the carrier frequency and the binary information signal transmitted by the transmission means.

2. The transmission system according to claim 1, characterized in that the frequency modulated binary information signals comprise a first frequency which represents the condition zero and a second frequency which is a whole multiple of the first frequency and represents the condition one.

3. The transmission system according to claim 2, characterized in that two signals corresponding to the condition one transmitted by two detection units situated in two different detection zones are whole multiples of the first frequency, which multiples are different one from the other.

4. The transmission system according to any one of claims 1 to 3, characterized in that the transmitted binary information signal comprises at least elements representative of a detection zone, of an address of one station in said detection zone and of a type of alarm signal released, as well as elements for controlling the transmitted signal and in particular its parity.

5. The transmission system according to any one of claims 1 to 4, characterized in that each detection unit (11, 12, 13) comprises at least a volumetric detector of intrusion with Doppler effect (111).

6. The transmission system according to any one of claims 1 to 5, characterized in that each detection unit (11, 12, 13) comprises at least a perimetric detector of intrusion (112).

7. The transmission system according to any one of claims 1 to 6, characterized in that each detection unit (11, 12, 13) comprises at least a fire detector (112).

8. The transportation system according to any one of claims 1 to 7, characterized in that each detection unit (11, 12, 13) comprises means (160) for locking out or timing the switching on of said unit.

9. The transmission system according to any one of claims 1 to 8, characterized in that each receiving module is equipped with means for selecting the detection zones which will only respond to the signals transmitted by detection units situated in very specific zones.

10. The transmission system according to any one of claims 1 to 9, characterized in that each receiving module is equipped with releasing means (160) for clearing the triggered display or alarm signal.

11. The transmission system according to any one of claims 1 to 10, characterized in that all the control (64, 260) display (65, 66, 213 to 216, 218, 243) and receiving aerial (251) elements of a receiving module (21, 22, 23) are situated on one face (61) protected by a raised side edge (62) and equipped with a gripping handle.

12. The transmission system according to any one of claims 1 to 11, characterized in that the central unit (30) comprises a printer (32) for recording the information received by at least one receiving module (22) plugged in the unit, and means (31) for controlling said information.
